# EUROPÄISCHE PATENTSCHRIFT

(11) **EP 1 533 456 B1**
(45) Veröffentlichungstag und Bekanntmachung des Hinweises auf die Patenterteilung: **15.08.2007**
(21) Anmeldenummer: 04026728.8
(22) Anmeldetag: 10.11.2004
(51) Int. Cl.: E05D 15/06

(54) **Vorrichtung zur verfahrbaren Abstützung einer Platte**
Device for supporting a movable wing
Dispositif de soutien d'une plaque mobile

(30) Priorität: 20.11.2003 DE 10354313
(43) Veröffentlichungstag der Anmeldung: 25.05.2005
(73) Patentinhaber: Feigl, Bernhard, 6911 Lochau (AT)
(72) Erfinder: Feigl, Bernhard, 6911 Lochau (AT)
(74) Vertreter: Engelhardt, Volker

(56) Entgegenhaltungen:
- AU-B2- 438 982
- GB-A- 2 182 085

## Beschreibung

Die Erfindung bezieht sich auf eine Vorrichtung zur verfahrbaren Abstützung einer an einer Wand oder an einer Decke aufgehängten Platte, insbesondere einer als Schiebetür ausgebildeten Glasplatte, mit einem an der Wand oder an der Decke angebrachten U-förmig ausgestalteten Kastenprofil, an dem mindestens zwei parallel und gegenüberliegend zueinander angeordnete Laufschienen angeformt sind, und mit einem die Platte über Zwischenglieder tragenden Laufwagen, an dem mindestens zwei auf jeweils einer der Laufschienen aufliegenden Laufrollen vorgesehen sind, die über eine Achse miteinander verbunden sind das Zwischenglied in Höhe zwischen den beiden Laufrollen angeordnet ist und die Achse des Laufwagens das Zwischenglied derart durchgreift, dass das Zwischenglied über die Achse abgestützt ist.

Vorrichtungen zur verfahrbaren Aufhängung von Glasplatten sind bekannt und werden beispielsweise von der Patentanmelderin unter der Bezeichnung GM Top Roll 100 in Verkehr gebracht. Bei einer solchen Vorrichtung ist an der Achse des Laufwagens ein Gewindestift abgestützt, der mit einem an dem Zwischenglied angeformten Nutenstein zusammenwirkt. Durch Verdrehen des Gewindestiftes wird folglich der Abstand zwischen dem Zwischenglied und der Achse aufgrund der Verschiebung des Nutensteines in einem Abstandsbereich von + / - 3 mm verändert. Diese Abstandseinstellung dient zum Ausgleich von sich aus Fertigungsfehlern ergebende Maßungenauigkeiten, so dass die Platte mit ihrem freien Ende über einem Boden gleichmäßig angeordnet ist.

Aus der GB 2 182 085 A ist eine gattungsbildende Vorrichtung zur verfahrbaren Abstützung einer Platte bekannt. Eine verschiebbare Türanordnung umfasst eine Türplatte, die an einer Schiene mittels einer Rollenanordnung aufgehängt ist. Die Rollenanordnung besteht aus einem Zahnrad mit einer integrierten Verlängerungsnabe. Die Verlängerungsnabe verfügt in axialer Richtung über eine Ausnehmung und ist in einer Bohrung der Türplatte angeordnet. Ein über die Bohrung hinaus stehender Teil der Verlängerungsnabe ist von einer Klammer umfasst. Zentrisch durch die Verlängerungsnabe ist eine Achse mit Rollen an den Enden der Achse geführt. Die Rollen liegen auf Schienen auf, so dass die Türplatte verschieblich ist.

Es ist daher Aufgabe der Erfindung, eine Vorrichtung der eingangs genannten Gattung derart weiterzubilden, dass die Montage einfach und die Herstellung preiswert ist. Außerdem soll eine bereits montierte Türanordnung einfach, ohne größeren Aufwand ausgehängt werden können.

Diese Aufgabe wird erfindungsgemäß dadurch gelöst, dass das Zwischenglied im Querschnitt als U-Profil ausgebildet ist und in den horizontalen Verbindungssteg und den beiden seitlichen Schenkeln des U-Profils eine Aufnahmenut eingearbeitet ist, in den beiden Schenkeln jeweils eine Bohrung vorgesehen ist, die zueinander fluchtend ausgerichtet sind und die Aufnahmenut in den beiden Schenkeln in die jeweilige Bohrung mündet. Mit dieser konstruktiven Ausgestaltung kann die Achse des Laufwagens in das U-Profil eingefädelt werden, so dass die Platte durch Einhängen der Achse des Laufwagens in das Zwischenglied aufgehängt ist.

Um zu vermeiden, dass die Platte das Einfädeln der Achse des Laufwagens verhindert, ist in diese eine Freisparung eingearbeitet, die im montierten Zustand der Platte an dem Zwischenglied im Bereich der Bohrungen und der Aufnahmenut liegt, oder zwischen dem Verbindungssteg des U-Profils und der Platte ist ein Zwischenraum vorgesehen.

Zur Halterung der Achse wird in den beiden Bohrungen ein Lagerbolzen eingesteckt, in dem eine Ausnehmung eingearbeitet ist, so dass die Öffnungsbreite der Ausnehmung, die Breite der Aufnahmenut und der Durchmesser der Achse im wesentlichen gleich groß bemessen sind.

Es ist besonders vorteilhaft, wenn die Ausnehmung exzentrisch in dem Lagerbolzen angeordnet ist, denn dadurch ist gewährleistet, dass die Höhe der Platte innerhalb des Kastenprofils in einem bestimmten Parameterbereich variabel einstellbar ist.

Um den Lagerbolzen verdrehen zu können, ist an diesem an einem Ende eine Schlüsselweite angeformt, die im montierten Zustand in einer in einem Schenkel des Zwischengliedes vorgesehenen Öffnung, die in Richtung der Schlüsselweite des Lagerbolzens ausgerichtet ist, verdrehfest gehalten ist.

Vorteilhafte Weiterbildungen der Erfindung ergeben sich aus den Unteransprüchen.

Augrund der konstruktiven Ausgestaltung des U-Profiles kann die Achse des Laufwagens in das Zwischenglied eingefädelt werden und hält das Zwischenglied und damit die Platte frei hängend, so dass die Montage auf einfache Art und Weise bewerkstellig werden kann. Darüber hinaus sind sämtliche Befestigungselemente innerhalb des Kastenprofiles angeordnet, so dass diese im Kastenprofil untergebracht sind und somit von außen visuell verborgen bleiben.

Die Höheneinstellung erfolgt durch Verdrehen des Lagerbolzens, so dass Maßungenauigkeiten, die aufgrund von Fertigungstoleranzen gegeben sind, ausgeglichen werden können. Nachdem die Höhe der Platte durch Verdrehen des Lagerbolzens eingestellt ist, wird das Zwischenglied über die Schlüsselweite des Lagerbolzen geschoben, so dass der Lagerbolzen in einer im Schenkel des Zwischengliedes eingearbeiteten Öffnung verdrehfest gehalten ist. Die Fixierung des Lagerbolzens in seiner Position wird mittels eines Spannringes vorgenommen, durch den der Lagerbolzen und das Zwischenglied positionsgenau arretiert sind.

In der Zeichnung ist ein erfindungsgemäßes Ausführungsbeispiel dargestellt, das nachfolgend näher erläutert wird.

Im einzelnen zeigt:
- Figur 1: zwei Vorrichtungen zur Aufhängung einer Glasplatte an einer Decke, die horizontal entlang eines Kastenprofiles verfahrbar ist, mit einem Laufwagen und einem an der Glasplatte befestigten Zwischenglied,
- Figuren 2a und 2b: das an der Glasplatte befestigte Zwischenglied gemäß Figur 1, im Schnitt und in Seitenansicht,
- Figuren 3a und 3 b: die Vorrichtung gemäß Figur 1, mit dem Laufwagen, der in dem Kastenprofil auf zwei Laufschienen aufgesetzt ist, im Schnitt und in Seitenansicht,
- Figur 4: einen in das Zwischenglied einzusteckender Lagerbolzen gemäß der Vorrichtung in Figur 1, mit einer exzentrisch eingearbeiteten Ausnehmung,
- Figuren 5a und 5b: die Vorrichtung gemäß Figur 1 in vormontiertem Zustand, bestehend aus dem in das Kastenprofil eingesetzten Laufwagen, aus dem in das Zwischenglied eingesteckten Lagerbolzen, im Schnitt und in Seitenansicht,
- Figuren 6a und 6b: die Vorrichtung gemäß Figur 1 im montierten Zustand, im Schnitt und in Seitenansicht und
- Figur 7: eine besonders vorteilhafte Ausbildung des Laufwagens für die Vorrichtung gemäß Figur 1, in Draufsicht.

In Figur 1 sind zwei Vorrichtungen 1 gezeigt, mittels denen eine Glasplatte 3 an einer Decke 2 verfahrbar aufgehängt ist. Jede Vorrichtung 1 besteht dabei aus einem an der Decke 2 angebrachten Kastenprofil 4, das U-förmig ausgebildet ist, wie dies insbesondere den Figuren 3a und 3b zu entnehmen ist und demnach zwei parallel zueinander verlaufende Schenkel 5 und 6 und einen die Schenkel 5 und 6 tragenden Verbindungssteg 7 aufweist. Zwischen den beiden freien Schenkeln 5 und 6, ist ein Einlassschlitz 8 vorgesehen, so dass die Innenseite des Kastenprofiles von außen zugänglich ist.

An den beiden freien Enden der Schenkel 5 und 6 ist jeweils eine Laufschiene 9 angearbeitet.

Die Laufschienen 9 trägen einen Laufwagen 10, der aus zwei Laufrollen 11 besteht, die mittels einer Achse 12 verbunden sind, so dass die Laufrollen 11 auf den Laufschienen 9 abgestützt sind. Die Achse 12 weist zwei Anlagebunde 13 und 14 auf, die zwei parallel verlaufende zueinander gewandte inneren Anlagenflächen 15 und 16 bilden.

Insbesondere den Figuren 1, 2a und 2b ist zu entnehmen, dass an der Glasplatte 3 zwei Zwischenglieder 21 befestigt sind, und zwar derart, dass jedes Zwischenglied 21 an der jeweiligen Stirnseite der Glasplatte 3 bündig anliegt. Die Befestigung zwischen der Glasplatte 3 und dem Zwischenglied 21 wird mittels einer Klebeschicht 35 bewerkstelligt. Die Länge des Zwischengliedes beträgt ca. 30 cm.

Das Zwischenglied 21 ist als U-Profil ausgebildet, das aus einem Verbindungssteg 22 besteht, an dem zwei parallel zueinander verlaufende Schenkel 23 und 24 angeformt sind.
Insbesondere Figur 2b ist zu entnehmen, dass in den Verbindungssteg 22 und in die beiden Schenkel 23 und 24 eine Aufnahmenut 25 eingearbeitet ist, die in in die Schenkel 23 und 24 eingearbeitete und zueinander fluchtend angeordnete Bohrungen 26 und 27 mündet. Im montierten Zustand verläuft eine in die Stirnseite der Glasplatte 3 eingeformte Freisparung 28, so dass die Aufnahmenut 25 und die Bohrungen 26 und 27 von außen frei zugänglich sind.

In Figur 4 ist ein Lagerbolzen 29 gezeigt, der in die Bohrungen 26 und 27 seitlich eingeführt ist, so dass der Lagerbolzen 29 in den beiden Schenkeln 23 und 24 des Zwischengliedes 21 gehalten ist. In dem Lagerbolzen 29 ist eine Ausnehmung 30 eingearbeitet, die exzentrisch zum Mittelpunkt des Lagerbolzen 29 ausgerichtet ist. Darüber hinaus ist ein Ende des Lagerbolzen 29 mit einer Schüsselweite 31 versehen, um ein Verdrehen des Lagerbolzen 29 mit einem Werkzeug vornehmen zu können.

In den Figuren 5a und 5b ist die Vormontage, also die Verbindung zwischen dem Zwischenglied 21 und den in dem Kastenprofil 4 angeordneten Laufwagen 10 dargestellt. Zu diesem Zweck wird die Glasplatte 3 zusammen mit dem vormontierten Zwischenglied 21 in das Innere des Kastenprofils 4 durch den Eingangsschlitz 8 geführt. Die Aufhängung der Glasplatte 3 erfolgt derart, dass die Achse 12 des Laufwagens 10 durch die Aufnahmenut 25 einzufädeln ist. Der Lagerbolzen 29 weist daher mit seiner Ausnehmung 30 in Richtung der Aufnahmenut 25, so dass die Achse 12 in der Ausnehmung 30 des Lagerbolzens 29 aufgefangen und in dieser gehalten wird. Durch Verdrehen des Lagerbolzens 29 und aufgrund der exzentrischen Anordnung der Ausnehmung 30 in dem Lagerbolzen 29 kann nunmehr eine Höheneinstellung der Glasplatte 3 derart vorgenommen werden, dass der Abstand zwischen der Oberfläche des Zwischengliedes 21 und der Innenseite des Verbindungssteges 7 des Kastenprofils 4 verändert werden kann.

Ist die Höheneinstellung der Glasplatte 3 vorgenommen, wird der Lagerbolzen 29 in eine in einem der Schenkel 23 des Zwischengliedes 21 eingearbeiteten Öffnung 32 eingeschoben, deren Innenkontur mit der Außenkontur der Schlüsselweite 31 korrespondiert. Somit liegt der Lagerbolzen 29 im Bereich der Öffnung 32 an der inneren Anlagefläche 15 des Anlagebundes 13, der an der Achse 12 angeformt ist, an. Ein Verrutschen in Richtung des gegenüberliegend vorgesehenen Anlagebundes 14 wird dadurch verhindert, dass zwischen diesem und dem Zwischenglied 21 bzw. dem Lagerbolzen 29 ein Spannring 33 eingesetzt wird, so dass das Zwischenglied 21 und der Lagerbolzen 29 zwischen den beiden inneren Anlageflächen 15 und 16 fixiert ist. Ein Verdrehen des Lagerbolzens 29 und damit eine Veränderung der Höhe der Glasplatte 3 wird dadurch verhindert, dass der Lagerbolzen 29 in der Öffnung 32 des Zwischengliedes 21 verdrehfest gehalten ist.

Aus Figur 7 ist eine besonders vorteilhafte Ausgestaltung des Laufwagens 10 zu entnehmen. Insbesondere zur Abstützung von schweren Glasplatten 3 ist es erforderlich, die durch die Glasplatten 3 abzustützende Gewichtskraft auf vier Laufrollen 11 zu verteilen. Dafür werden jeweils zwei der Laufrollen 11 an ein Fahrgestell 34 montiert. Das Fahrgestell 34 wird mit dem benachbarten Fahrgestell 34 über die Achse 12 verbunden, so dass ein vierrädriger Laufwagen 10 gebildet ist. Ein derartig ausgestalteter Laufwagen 10 kann Glasplatten 3, die bis zu 150 kg wiegen, abstützen.

## Patentansprüche

1. Vorrichtung (1) zur verfahrbaren Abstützung einer an einer Wand oder an einer Decke (2) aufgehängten Platte (3) der Vorrichtung, insbesondere einer als Schiebetür ausgebildeten Glasplatte, mit einem an der Wand oder an der Decke (2) angebrachten U-förmig ausgestalteten Kastenprofil (4), an dem mindestens zwei parallel und gegenüberliegend zueinander angeordnete Laufschienen (9) angeformt sind, mit einem die Platte (3) über Zwischenglieder (21) tragenden Laufwagen (10), an dem mindestens zwei auf jeweils einer der Laufschienen (9) aufliegende Laufrollen (11) vorgesehen sind, die über eine Achse (12) miteinander verbunden sind, wobei das Zwischenglied (21) in Höhe zwischen den beiden Laufrollen (11) angeordnet ist und die Achse (12) des Laufwagens (10) das Zwischenglied (21) derart durchgreift, dass das Zwischenglied (21) über die Achse (12) abgestützt ist,
**dadurch gekennzeichnet,**
**dass** das Zwischenglied (21) im Querschnitt als U-Profil ausgebildet ist und dass in den horizontalen Verbindungssteg (22) und den beiden seitlichen Schenkeln (23, 24) des Zwischenstückes (21) eine Aufnahmenut (25) eingearbeitet ist, dass in den beiden Schenkeln (23, 24) jeweils eine Bohrung (26, 27) vorgesehen ist, die zueinander fluchtend ausgerichtet sind, und dass die Aufnahmenut (25) in die jeweilige Bohrung (26, 27) mündet.

2. Vorrichtung nach Anspruch 1,
**dadurch gekennzeichnet,**
**dass** in der Platte (3) eine Freisparung (28) eingearbeitet ist, die im montierten Zustand der Platte (3) an dem Zwischenglied (21) im Bereich der Bohrungen (26, 27) und der Aufnahmenut (25) liegt, oder dass zwischen dem Verbindungssteg (22) des Zwischengliedes (21) und der Platte (3) ein Zwischenarm vorgesehen ist.

3. Vorrichtung nach Anspruch 1 oder 2,
**dadurch gekennzeichnet,**
**dass** in den beiden Bohrungen (26, 27) ein Lagerbolzen (29) eingesteckt ist, dass in den Lagerbolzen (29) eine Ausnehmung (30) eingearbeitet ist und dass die Öffnungsbreite der Ausnehmung (30), die Breite der Aufnahmenut (25) und der Durchmesser der Achse (12) im wesentlichen gleich groß bemessen sind.

4. Vorrichtung nach Anspruch 3,
**dadurch gekennzeichnet,**
**dass** im montierten Zustand die Achse (12) des Laufwagens (10) durch die Aufnahmenut (25) in die Ausnehmung (30) des Lagerbolzens (29) einsteckbar ist und dass durch den Lagerbolzen (29) die Achse (12) des Laufwagens (10) mit dem Zwischenglied (21) verbunden ist.

5. Vorrichtung nach Anspruch 3 oder 4,
**dadurch gekennzeichnet,**
**dass** die Ausnehmung (30) exzentrisch in dem Lagerbolzen (29) angeordnet ist.

6. Vorrichtung nach einem oder mehreren
der Ansprüche 3 bis 5,
**dadurch gekennzeichnet,**
**dass** an dem einen Ende des Lagerbolzens (29) eine Schlüsselfläche (31) angeformt ist und dass in einem Schenkel (23) des Zwischengliedes (21) eine Öffnung (32) vorgesehen ist, die in Richtung der Schlüsselfläche (31) des Lagerbolzens (29) gerichtet ist und durch die Schlüsselfläche (31) im montierten Zustand verdrehfest gehalten ist.

7. Vorrichtung nach Anspruch 6,
**dadurch gekennzeichnet,**
**dass** die Schlüsselfläche (31) zwischen der Innenseite des Kastenprofils (4) und der Außenseite des Zwischengliedes (21) angeordnet ist und von außen durch einen im Kastenprofil (4) vorhandenen Einlassschlitz (8) zugänglich ist.

8. Vorrichtung nach einem oder mehreren
der vorgenannten Ansprüche,
**dadurch gekennzeichnet,**
**dass** an der Achse (12) zwei zueinander beabstandete Anlagebunde (13, 14) angeformt sind, an deren jeweiliger Außenfläche die Laufrollen (11) anliegen und an deren jeweiliger Innenfläche (15, 16) der Lagerbolzen (29) begrenzt verschiebbar gehalten ist.

9. Vorrichtung nach Anspruch 8,
**dadurch gekennzeichnet,**
**dass** zwischen einer Innenfläche (15, 16) des Anlagebundes (13, 14) und dem einen Schenkel (24) des Zwischengliedes (21) ein Spannring (33) od. dgl. angeordnet ist und dass durch den Spannring (33) das Zwischenglied (21) und der Lagerbolzen (29) ortsfest positioniert ist.

10. Vorrichtung nach einem oder mehreren
der vorgenannten Ansprüche,
**dadurch gekennzeichnet,**
**dass** der Laufwagen (10) zwei zueinander parallel verlaufende Fahrgestelle (34) aufweist, an deren beiden jeweiligen freien Ende eine der Laufrollen (11) befestigt ist und dass zwischen den beiden Fahrgestellen (34) die Achse (12) angeordnet ist.

11. Vorrichtung nach einem oder mehreren
der vorgenannten Ansprüche,
**dadurch gekennzeichnet,**
**dass** die Platte (3) mittels einer Klebeschicht (35) an dem Zwischenglied (21) fixiert ist.

12. Vorrichtung nach einem oder mehreren
der vorgenannten Ansprüche,
**dadurch gekennzeichnet,**
**dass** zwei Zwischenglieder (21) jeweils eine Platte (3) abstützen und dass die Zwischenglieder (21) jeweils im Bereich der Stirnseite der Platte (3) angebracht sind.

## Claims

1. A device (1) for providing movable support for a plate (3) of the device that is hung on a wall or a ceiling (2), in particular a glass plate configured as a sliding door, with a U-shaped box section (4) attached to the wall or ceiling (2) with at least two runner rails (9) formed on it in parallel and opposite one another, with a runner carriage (10) carrying the plate (3) by means of intermediate elements (21) on which at least two rollers (11) are provided that each stand on one of the runner rails (9) and are each connected together by means of an axle (12), in which the intermediate element (21) is arranged at a height in between the two rollers (11), and the axle (12) of the runner carriage (10) reaches through the intermediate element (21) in such a way that the intermediate element (21) is supported by means of the axle (12),
**characterized in that**,
the intermediate element (21) has a U-shaped cross section and that a holding groove (25) is worked into the horizontal connecting web (22) and the two lateral legs (23, 24) of the intermediate element (21), that a hole (26, 27) is provided in each of the two legs (23, 24) with the holes (26,27) being arranged in line with one another and that the holding groove (25) emerges in the respective hole (26, 27).

2. The device in accordance with Claim 1,
**characterized in that**,
a recess (28) is worked into the plate (3) and this recess (28) is located on the intermediate element (21) in the area of the holes (26, 27) and the holding groove (25) when the plate (3) is installed, or that an intermediate arm is provided between the connecting web (22) of the intermediate element (21) and the plate (3).

3. The device in accordance with Claim 1 or 2,
**characterized in that**,
a bearing pin (29) is inserted in the two holes (26, 27), that a recess (30) is worked into the bearing pin (29) and that the opening width of the recess (30), the width of the holding groove (25) and the diameter of the axle (12) are largely of the same dimension.

4. The device in accordance with Claim 3,
**characterized in that**,
in the installed position, the axle (12) of the runner carriage (10) can be inserted through the holding groove (25) into the recess (30) in the bearing pin (29) and that the axle (12) of the runner carriage (10) is connected to the intermediate element (21) by the bearing pin (29).

5. The device in accordance with Claim 3 or 4,
**characterized in that**,
the recess (30) is located in an eccentric position in the bearing pin (29).

6. The device in accordance with one or more of Claims 3 to 5,
**characterized in that**,
a flat surface (31) is formed onto one end of the bearing pin (29) and that an opening (32) is provided in one leg (23) of the intermediate element (21), this opening (32) being directed towards the flat surface (31) of the bearing pin (29) and is held in a torsionally rigid position by means of the flat surface (31) when installed.

7. The device in accordance with Claim 6,
**characterized in that**,
the flat surface (31) is arranged between the inside of the box section (4) and the outside of the intermediate element (21) and can be accessed from the outside by means of an inlet slot (8) in the box section (4).

8. The device in accordance with one or more of the aforementioned claims,
**characterized in that**,
that two contact collars (13, 14) are formed at a distance from one another on the axle (12), with the rollers (11) resting on the outside surface of each of the contact collars (13, 14) and the bearing pin (29) being held by the inside surface (15, 16) of each of the contact collars (13, 14) in such a way as to allow for restricted movement.

9. The device in accordance with Claim 8,
**characterized in that**,
a clamping ring (33) or the like is arranged between an inside surface (15, 16) of the contact collar (13, 14) and one leg (24) of the intermediate element (21), and that the clamping ring (33) positions the intermediate element (21) and the bearing pin (29) in a fixed position.

10. The device in accordance with one or more of the aforementioned claims,
**characterized in that**,
the runner carriage (10) has two undercarriages (34) running parallel to one another, with one of the rollers (11) attached to both free ends of the undercarriages (34) and that the axle (12) is arranged between the two undercarriages (34).

11. The device in accordance with one or more of the aforementioned claims,
**characterized in that**,
the plate (3) is fixed onto the intermediate element (21) by means of an adhesive layer (35).

12. The device in accordance with one or more of the aforementioned claims,
**characterized in that**,
two intermediate elements (21) support one plate (3) each and that each of the intermediate elements (21) are attached in the area at the end of the plate (3).

## Revendications

1. Dispositif (1) pour l'appui réglable d'une plaque (3) du dispositif, accrochée à un mur ou à un plafond (2), en particulier d'une plaque en verre conçue sous la forme d'une porte coulissante, avec un profil en caisse (4) formé en U, fixé sur la paroi ou sur le plafond, sur lequel sont formées au moins deux glissières (9) parallèles et opposées l'une à l'autre, avec un chariot (10) portant la plaque (3) moyennant des éléments intermédiaires (21), sur lequel sont prévus au moins deux galets (11) portant sur respectivement un des galets (9) et liés par un axe (12), l'élément intermédiaire (21) étant arrangé entre les galets (11), et où l'axe (12) du chariot (10) passe à travers l'élément intermédiaire (21) de sorte que l'élément intermédiaire (21) soit appuyé par l'axe (12),
**caractérisé en ce que**
la section de l'élément intermédiaire (21) forme un profil en U et qu'il est pratiqué dans la traverse horizontale (22) et dans les deux bras latéraux (23, 24) de l'élément intermédiaire (21) une gorge de réception (25), que dans les deux bras (23, 24), il est prévu respectivement un alésage (26, 27) en alignement précis l'un par rapport à l'autre et que la gorge de réception (25) aboutit dans l'alésage respectif (26, 27).

2. Dispositif d'après la revendication 1,
**caractérisé en ce que**,
dans la plaque (3), il est prévu un évidement (28) qui, en état monté de la plaque (3), se situe au niveau de l'élément intermédiaire (21) à l'endroit des alésages (26, 27) et de la gorge de réception (25) ou qu'il est prévu un bras intermédiaire entre la traverse (22) de l'élément intermédiaire (21) et la plaque (3).

3. Dispositif d'après les revendications 1 ou 2,
**caractérisé en ce que**
dans les alésages (26, 27), il est inséré un boulon palier (29), que dans le boulon palier (29), il est pratiqué un évidement (30) et que la largeur de l'ouverture de l'évidement (30), la largeur de la gorge de réception (25) et le diamètre de l'axe (12) aient à peu près les mêmes dimensions.

4. Dispositif d'après la revendication 3,
**caractérisé en ce que**,
en état monté, l'axe (12) du chariot (10) se laisse insérer par la gorge de réception (25) dans l'évidement (30) du boulon palier (29) et que l'axe (12) du chariot (10) est lié à l'élément intermédiaire (21) par le boulon palier (29).

5. Dispositif d'après les revendications 3 ou 4,
**caractérisé en ce que**
l'évidement (30) occupe une position excentrique dans le boulon palier (29).

6. Dispositif d'après une ou plusieurs des revendications 3 à 5,
**caractérisé en ce que**
sur une extrémité du boulon palier (29), il est formé une surface-clé (31) et que, dans un bras (23) de l'élément intermédiaire (21), il est prévu une ouverture (32) donnant vers la surface-clé (31) du boulon palier (29) et qui, en état monté, est fixée par la surface-clé (31).

7. Dispositif d'après la revendication 6,
**caractérisé en ce que**
la surface-clé (31) est prévue entre la face intérieure du profil en caisse (4) et la face extérieure de l'élément intermédiaire (21) et qu'elle soit accessible de l'extérieur par une fente d'entrée (8) disposée dans le profil en caisse (4).

8. Dispositif d'après une ou plusieurs des revendications précédentes,
**caractérisé en ce que**
sur l'axe (12), il est prévu deux collets de butée (13, 14) espacés l'un de l'autre, sur la face extérieure desquels portent les galets (11) et sur la face intérieure (15, 16) desquels le boulon palier (29) est retenue réglable dans certaines limites.

9. Dispositif d'après la revendication 8,
**caractérisé en ce que**,
entre une face intérieure (15, 16) du collet de butée (13, 14) et un bras (24) de l'élément intermédiaire (21), il est prévu un anneau de serrage (33) ou un élément similaire et que l'anneau de serrage (33) assure le positionnement de l'élément intermédiaire (21) et du boulon palier (29).

10. Dispositif d'après une ou plusieurs des revendications précédentes,
**caractérisé en ce que**
le chariot (10) est équipé de deux bogies parallèles (34) aux extrémités respectives libres desquels est fixé un des galets (11) et que l'axe (12) est arrangé entre les deux bogies (34).

11. Dispositif d'après une ou plusieurs des revendications précédentes,
**caractérisé en ce que**
la plaque (3) est fixée par une couche collante (35) sur l'élément intermédiaire (21).

12. Dispositif d'après une ou plusieurs des revendications précédentes,
**caractérisé en ce que**
deux éléments intermédiaires (21) appuient respectivement une plaque (3) et que les éléments intermédiaires (21) sont montés respectivement au niveau de la face frontale de la plaque (3)
